# EUROPÄISCHE PATENTSCHRIFT

(11) **EP 1 054 126 B1**
(45) Veröffentlichungstag und Bekanntmachung des Hinweises auf die Patenterteilung: **01.09.2004**
(21) Anmeldenummer: 00110034.6
(22) Anmeldetag: 12.05.2000
(51) Int. Cl.: E05D 15/10, E05D 15/06, E05D 7/04

(54) **Laufschuh eines Parallelschiebe- und Kippbeschlages**
Carriage for tilting and sliding door or window fitting
Chariot pour ferrure basculant-coulissant

(30) Priorität: 21.05.1999 DE 29908998 U
(43) Veröffentlichungstag der Anmeldung: 22.11.2000
(73) Patentinhaber: Gretsch-Unitas GmbH Baubeschläge, D-71254 Ditzingen (DE)
(72) Erfinder: Renz, Walter, Dipl.-Ing. (FH), 71254 Ditzingen (DE); Dieners, Udo, 74354 Besigheim/Ottmarsheim (DE); Fehn, Christopher, 70499 Stuttgart (DE)
(74) Vertreter: Graf, Helmut, Dipl.-Ing.

(56) Entgegenhaltungen:
- EP-A- 0 119 434
- DE-A- 3 040 375
- US-A- 5 755 011

## Beschreibung

Die Erfindung bezieht sich auf einen Laufschuh gemäß Oberbegriff Patentanspruch 1.

Parallelschiebe- und Kippbeschläge sind bekannt. Sie werden bei sogenannten Parallelschiebe-Kipptüren oder -fenster, beispielsweise für Wohnräume verwendet, um eine möglichst große Öffnungsweite für die geöffnete Tür bzw. für das geöffnete Fenster z.B. zu einem Garten, einer Terasse usw. zu erzielen, ohne daß im geöffneten Zustand der Tür- oder Fensterflügel störend in den Raum hineinsteht. Bestandteil der hierbei verwendeten Parallelschiebe- und Kippbeschläge sind u.a. die sogenannten Laufschuhe, die jeweils im unteren Bereich des Flügels, d.h. am dortigen Übergang zwischen dem unteren waagerechten und horizontalen Holm des Flügelrahmens mit einem von einem Gehäuse gebildeten Lagerelement befestigt sind. Um beispielsweise beim Öffnen des Fensters oder der Tür die hierfür notwendige Ausstellbewegung des Flügels zu ermöglichen, ist am Gehäuse ein Ausstellarm mit einem Ende schwenkbar befestigt, der mit seinem anderen Ende gelenkig mit dem Gehäuse eines Laufwagens verbunden ist, der für eine parallele Schiebebewegung des Flügels in eine Laufschiene eingreifende Laufschienenrollen aufweist.

Zum Ausgleich von Toleranzen, beispielsweise bei der Herstellung der Tür bzw. des Fensters, bei der Montage der Beschläge usw. ist u.a. die Möglichkeit einer Höhenverstellung an dem jeweiligen Laufschuh notwendig. Bekannt ist hierbei, die Höhenverstellung in einem Gelenk vorzusehen, mit dem der Ausstellarm gelenkig mit dem Gehäuse des Lagerelementes verbunden ist (EP-A-0 119 434). Das Gelenk besteht hierfür aus einem Gelenkbolzen, der mit einem Ende am Ausstellarm befestigt ist und mit seinem anderen Ende mit wenigstens einem Radiallager und einem Drucklager in einer Lagerhülse gelagert ist, die ihrerseits für die Höhenverstellung in Richtung der Achse des Gelenkbolzens einstellbar in dem Gehäuse des Lagerelementes des Laufschuhs vorgesehen ist, und zwar dadurch, daß die Lagerhülse mit einem mit einem Außengewinde versehenen Gewindeabschnitt in einer Gewindebohrung des Gehäuses geführt ist. Durch eine Klemm- oder Sicherungsschraube kann die Lagerhülse gegen unerwünschtes Verdrehen gesichert, d.h. die jeweilige Höheneinstellung fixiert werden.

Allein schon durch die Verwendung der Lagerhülse, aber auch durch die Verwendung eines auf dem Gelenkbolzen angeordneten Axialdrucklagers, über welches sich die Lagerhülse an der Oberseite des Ausstellarmes abstütz, ist diese bekannt Konstruktion relativ aufwendig und erfordert auch eine relativ große Bauhöhe. Weiterhin ist die Sicherung der Lagerhülse gegen unerwünschtes Verdrehen durch die Sicherungsschraube unzureichend, die außerdem mit einem relativ hohen Moment angezogen werden muß.

Bekannt ist weiterhin ein Laufschuh für einen Parallelschiebebeschlag (DE 30 40 375 A) für Fenster oder Türen aus Metall. Der Ausstellarm dieses Laufschuhes ist an einem Ende mittels eines Gelenks an einem Fenster- oder Türrahmen angelenkt. Das Gelenk besteht aus einem am Ausstellarm vorgesehenen Gelenkzapfen und einer diesen Gelenkzapfen schließenden, mit dem Fenster- und Türrahmen zu verbindenden Lagerbuchse. Der Gelenkzapfen bildet an einem Ende ein Drucklager, gegen welches eine Verstellschraube anliegt, die für eine Höhenverstellung bzw, axiale Verstellung des Gelenks in der Lagerbuchse mittels eines Gewindes axial einstellbar vorgesehen ist. Besondere Mittel zum Sperren oder Fixieren der Verstellschraube sind nicht vorgesehen.

Aufgabe der Erfindung ist es, einen Laufschuh aufzuzeigen, der trotz der Möglichkeit einer Höhenverstellung eine vereinfachte Konstruktion aufweist und preisgünstiger gefertigt werden kann.

Zur Lösung dieser Aufgabe ist ein Laufschuh entsprechend dem Patentanspruch 1 ausgebildet.

Vorteilhafte Weiterbildungen der Erfindung sind Gegenstand der abhängigen Ansprüche.

Bei der Erfindung wird als Sicherungselement ein Schieber verwendet, der in einer Stellung das Ver- oder Einstellelement für eine Höhenverstellung freigibt und in einer zweiten Stellung die Höhenverstellung durch das Einstellelement blockiert. Bei dieser Ausführung sind insbesondere auch die Nachteile einer Sicherungsschraube vermieden.

Das Verstellelement bildet beispielsweise eine in der Achsrichtung des Gelenkbolzens verstellbare Anlagefläche, die gegen eine Abstütz- oder Gegenfläche an dem freien Ende des Gelenkbolzens des Gelenks anliegt. Die Höhenverstellung ist damit ohne eine aufwendige Lagerhülse möglich. Insgesamt wird durch die erfindungsgemäße Ausbildung eine preisgünstige Ausbildung des Laufschuhs mit Höhenverstellung erreicht, und zwar ohne die Tragfähigkeit zu schwächen oder den Bedienungskomfort sowie die Einstellmöglichkeiten einzuschränken. Teuere Druckkugellager werden bei der erfindungsgemäßen Ausbildung vermieden.

Das Sicherungselement ist vorzugsweise ein Schieber, welcher in einer vorgeschobenen Stellung das Einstellelement für die Höhenverstellung freigibt und in einer zurückgeschobenen Stellung das Einstellelement blockiert. Diese Ausbildung hat weiterhin auch den Vorteil, daß beim Aufsetzen der üblicherweise zum Abdecken der Funktionselemente und dabei insbesondere des Lagerelementes des Laufschuhs verwendeten Abdeckprofile dieser Schieber zwangsläufig in die die Höhenverstellung verriegelnde Stellung zurückgeschoben werden muß, damit ein Anbringen der Abdeckprofile möglich ist.

Die Erfindung wird im Folgenden anhand der Figuren an einem Ausführungsbeispiel näher erläutert. Es zeigen:
- Fig. 1: in vereinfachter Darstellung und in Frontansicht eine Gebäudefenstertür mit einem in einem Blend- oder Stockrahmen kippbar sowie parallel verschiebbar vorgesehenen Flügel;
- Fig. 2 und 3: den verschiebbaren Flügel der Figur 1 in einer gegenüber dem Stockrahmen gekippten bzw. parallel ausgestellten Lage;
- Fig. 4: in perspektivischer Einzeldarstellung einen der beiden Laufschuhe der Gebäudefenstertür der Figuren 1 - 3 ohne Abdeckung sowie mit in vergrößerter Darstellung wiedergegebenem Einstellwerkzeug (Imbusschlüssel) für die Höhenverstellung und mit einem Sicherungsschieber;
- Fig. 5: einen Schnitt entsprechend der Linie A - A der Figur 4;
- Fig. 6: in einer Explosionsdarstellung die wesentlichen Elemente der Höhenverstelleinrichtung des Laufschuhs der Figur 4.

In den Figuren ist mit 1 allgemein eine Gebäudetür, nämlich beispielsweise eine Balkon- oder Terassentür bezeichnet, die u.a. einen Stock- oder Blendrahmen 2 mit einem eine Verglasung aufweisenden Festfeld 3 und mit einem eine Verglasung aufweisenden beweglichen Flügel 4 besitzt. Letzterer ist mit einem sogenannten Parallelschiebe-Kippbeschlag um eine untere horizontale, parallel zur Ebene des Flügels 4 liegende Achse kippbar sowie in Richtung einer senkrecht zur Ebene des Blendrahmens 2 verlaufenden Achse aus diesem Blendrahmen herausbewegbar bzw. ausstellbar und in diesem ausgestellten Zustand parallel zur Ebene des Blendrahmens 2 verschiebbar, und zwar derart, daß der dann vollständig geöffnete Flügel 4 vor dem Festfeld 3 angeordnet ist.

Derartige Parallelschiebe- und Kippbeschläge sind bekannt. Ein wesentlicher Bestandteil solcher Beschläge sind die am unteren horizontalen Holm 5' des Flügelrahmens 5 in den Ecken und im Anschluß an den vertikalen Holm 5" des Flügelrahmens 5 vorgesehenen Laufschuhe 6, von denen ein Laufschuh in den Figuren 4 und 5 im Detail dargestellt ist. Dieser Laufschuh besteht im wesentlichen aus dem am Flügelrahmen befestigten Lagerteil 7 mit Gehäuse 7' und aus einem Laufwagen 8, der bzw. dessen Gehäuse 8' über einen Ausstellarm 9 mit dem Gehäuse 7' gelenkig verbunden ist. Der Ausstellarm 9 ist hierfür an seinem einen Ende 9' mittels eines Gelenkbolzens 10, der Teil eines Gelenks 11 ist, schwenkbar am Gehäuse 7' gelagert und am anderen Ende 9" über einen in den Figuren nicht sichtbaren Gelenkbolzen gelenkig mit dem Laufwagen 8 verbunden. Die Achsen beider Gelenkbolzen sind parallel zur Achse des vertikalen Holmes 5". Am Laufwagen 8 sind zwei in Laufwagenlängsrichtung gegeneinander versetzte Rollen 12 frei drehbar gelagert, und zwar jeweils um eine Achse senkrecht zur Ebene des beweglichen Flügels. Die beiden Rollen 12, von denen in der Figur 4 nur eine Rolle 12 sichtbar ist, greifen in eine gemeinsame untere, horizontale Laufschiene 13 ein, welche an dem unteren vertikalen Holm 2' des Blendrahmens 2 vorgesehen ist.

Beispielsweise zum Ausgleich von Toleranzen bei der Fertigung des Stock- oder Blendrahmens und/oder des Flügels 4, zum Ausgleich von Toleranzen bei der Montage der Elemente des Parallelschiebe- und Kippbeschlages, insbesondere auch der Laufschuhe 6 ist es u.a. notwending, eine Höhenverstellung, d.h. eine Verstellung in einer Achsrichtung parallel zum vertikalen Holm 5" für den Flügel 4 und damit zwischen dem Gehäuse 7' und dem Laufwagen 8 vorzusehen. Diese vertikale Verstellung erfolgt über eine Höhenverstellvorrichtung, die in den Figuren allgemein mit 14 bezeichnet ist und zwischen dem Gehäuse 7' und dem Ende 9' des Ausstellarmes 9 wirkt, und zwar in Richtung der Achse des Gelenkbolzens 10. Letzterer ist mit seinem in der Figur 5 unteren Ende fest in dem Ende 9' des Ausstellarmes 9 verankert. Mit seinem über die Oberseite des Ausstellarmes 9 vorstehenden Ende ist der Gelenkbolzen 10 mit Hilfe von zwei Lagern 15 und 16, die als Nadellager ausgebildet sind, in dem Gehäuse 7' um seine Längsachse drehbar gelagert, und zwar in einer Lageröffnung 17, die zu der dem Ausstellarm 9 zugewandten Unterseite des Gehäuses 7' hin offen ist. Die Lager 15 und 16 sind weiterhin so ausgeführt, daß um einen vorgegebenen Verstellhub das Gehäuse 7' in Richtung der Achse des Gelenkbolzens 10 relativ zu diesem für die Höhenverstellung beweglich ist.

Die Höhenverstelleinrichtung 14 besteht im wesentlichen aus einem Verstellbolzen 18, der im Bereich seines einen Endes, d.h. bei der Darstellung der Figuren 5 und 6 im Bereich seines unteren Endes einen Abschnitt 18' bildet, der in einem Kugelkopf 19 endet. Dieser bildet eine stirnseitige kugelförmig konvex gewölbte Lager- bzw. Abstützfläche des Verstellbolzens 18.

Der Verstellbolzen 18 besitzt weiterhin einen Abschnitt 18'' mit vergrößertem Außendurchmesser, der auch die größere Länge des Verstellbolzens 18 einnimmt. Am Abschnitt 18" ist der Verstellbolzen 18 mit einem Außengewinde 20 versehen, wobei die Windungen dieses Außengewindes 20 so geformt sind, daß der Abschnitt 18" zusätzlich zum Außengewinde 20 eine von der Kreisform abweichende Außenkontur, d.h. bei der dargestellten Ausführungsform eine Außenkontur in Form eines Sechskants aufweist.

Am Übergang zwischen den Abschnitten 18' und 18'' ist am Abschnitt 18' eine die Achse des Verstellbolzens 18 konzentrisch umschließende Ringnut 21 vorgesehen. Der Verstellbolzen 18 besitzt weiterhin einen Innensechskant 22, der an dem dem Kugelkopf 19 gegenüberliegenden Ende des Verstellbolzens 18 zugänglich ist. Mit dem Außengewinde 20 ist der Verstellbolzen 18 in einer Gewindebohrung 23 angeordnet, die im Gehäuse 7' am Boden der Lageröffnung 17 vorgesehen ist. Der Verstellbolzen 18 ist in diese Gewindebohrung 23 derart eingeschraubt, daß sich der Kugelkopf 19 innerhalb der Lageröffnung 17 befindet und das mit dem Innensechskant 22 versehene Ende des Verstellbolzens 18 über eine freiliegende Oberseite des Gehäuses 7' zugänglich ist, und zwar insbesondere für ein Werkzeug, nämlich beispielsweise den in der Figur 4 dargestellten Imbusschlüssel 24.

Am freien Ende ist der Gelenkbolzen 10 mit einer stirnseitig offenen axialen Bohrung 25 versehen, die achsgleich mit der Achse des Gelenkbolzens 10 liegt und in die ein Lagerkörper 26 eingesetzt ist, welcher an seiner den Boden der Bohrung 25 abgewandten Seite eine konkave, kugelkalottenartige Lager- oder Gegenfläche 27 bildet, die in ihrer Form dem Kugelkopf 19 angepaßt ist und an der sich der Verstellbolzen 18 mit dem Kugelkopf 19 und damit auch das Gehäuse 7' an dem Gelenkbolzen 10 bzw. dem Ende 9' des Ausstellbarmes 9 abstütz. Das Lagerelement 26 ist beispielsweise aus einem Kunststoff mit ausreichender Festigkeit hergestellt.

Durch Verdrehen des Verstellbolzens 18 mit Hilfe des Imbusschlüssels 24 oder eines anderen geeigneten Werkzeuges ist somit eine axiale Verstellung des Gehäuses 7' relativ zum Gelenkbolzen 10 in Achsrichtung dieses Gelenkbolzens und damit eine Höhenverstellung des Gehäuses 7' relativ zu dem Laufwagen 8 möglich. In der Bohrung 25 ist ein Sicherungsring 28 vorgesehen, der in die Nut 21 eingreift, so daß nicht nur die die Höhenverstellvorrichtung 14 bildenden Elemente, nämlich der Gelenkbolzen 10, der Verstellbolzen 18 und das Lagerelement 26 miteinander verbunden sind, sondern auf jeden Fall auch verhindert ist, daß z.B. bei noch nicht montiertem Laufschuh 6 oder während der Montage des Laufschuhs der Verstellbolzen 18 außer Eingriff mit der Bohrung 25 bzw. mit dem dortigen Lagerelement 26 kommt.

In einem die Gewindebohrung 23 schneidenden und an der Vorderseite des Gehäuses 7' offenen Schlitz 29, dessen Breite und Länge eine senkrecht zur Achse der Gewindebohrung 23 liegende Ebene definieren, ist ein aus einem Flachmaterial, beispielsweise aus Stahlblech durch Biegen und Stanzen hergestellter Schieber 30 angeordnet, der an seinem aus dem Schlitz 29 vorstehenden Ende bei 31 abgewinkelt ist. Der Schieber 30 besitzt weiterhin eine schlüssellochartig geformte Öffnung 32, die symmetrisch zu der senkrecht zum Ende 31 verlaufenden Schieberlängsachse ausgeführt ist und dem Ende 31 näherliegend einen Abschnitt 32' kleinerer Breite und dem Ende 31 entferntliegend einen Abschnitt 32" größerer Breite aufweist. Die Ausbildung ist weierhin so getroffen, daß bei montiertem Verstellbolzen 18 und bei montiertem Sicherungsschieber 30 der Verstellbolzen 18 mit seinem Abschnitt 18" durch die Öffnung 32 hindurchreicht. Die Breite des Abschnittes 32' ist gleich dem Abstand, den zwei einander gegenüberliegende Seiten der Sechskant-Kontur der Außenfläche des Abschnittes 18'' voneinander aufweisen. Der Querschnitt des Abschnittes 32" ist gleich oder größer als der maximale Außenquerschnitt des Abschnittes 18". Befindet sich der Schieber 30 in einer Stellung, in der der Abschnitt 18" von dem Abschnitt 32" aufgenommen ist, so kann der Verstellbolzen 18 für die Höhenverstellung gedreht werden. Wird der Schieber 30 in dem Schlitz 29 zurückgeschoben und befindet sich dann der Abschnitt 18'' im Abschnitt 32', so ist der Verstellbolzen 18 durch den Schieber 30 gegen weiteres Verdrehen gesichert. Am Schieber 30 sind weiterhin Vorsprünge oder Nasen 33 angeformt, die den zurückgeschobenen Schieber 30 durch Klemmsitz in seiner den Verstellbolzen 18 fixierenden Stellung sichern.

Die Erfindung wurde voranstehend an einem Ausführungsbeispiel beschrieben. Es versteht sich, daß zahlreiche Änderungen sowie Abwandlungen möglich sind, ohne daß dadurch der der Erfindung zugrundeliegende Gedanke verlassen wird.

### Bezugszeichenliste

- 1: Gebäudetür
- 2: Stockrahmen bzw. Blendrahmen
- 2', 2": Holm
- 3: Festfeld
- 4: beweglicher Flügel
- 5: Flügelrahmen
- 5', 5": Holm
- 6: Laufschuh
- 7: Lagerelement
- 7': Gehäuse
- 8: Laufwagen
- 8': Gehäuse
- 9: Ausstellarm
- 9', 9": Ende
- 10: Gelenkbolzen
- 11: Gelenk
- 12: Rolle
- 13: Laufschiene
- 14: Höhenverstelleinrichtung
- 15, 16: Lager
- 17: Lageröffnung
- 18: Verstellbolzen
- 18', 18": Abschnitt
- 18: Kugelkopf
- 20: Außengewinde
- 21: Ringnut
- 22: Innensechskant
- 23: Gewindebohrung
- 24: Imbusschlüssel
- 25: Bohrung
- 26: Lagerkörper
- 27: Lagerfläche
- 28: Sicherungsring
- 29: Schlitz oder Führung
- 30: Sicherungsschieber
- 31: abgewinkeltes Ende
- 32: Schlüssellochöffnung
- 32', 32": Öffnungsabschnitt
- 33: Nase

## Patentansprüche

1. Laufschuh eines Parallelschiebe- oder Kippbeschlages für Gebäudefenster oder Gebäudefenstertüren, mit einem an einem Flügelrahmen (5) befestigten Lagerelement (7) mit Lagerelementegehäuse (7'), an welchem wenigstens ein Laufwagengehäuse (8') eines Laufschienenrollen (12) aufweisenden Laufwagens über wenigstens einen Ausstellarm (9) angelenkt ist, mit wenigstens einem Gelenk (11) zum Verbinden eines der Gehäuse (7', 8') mit dem Ausstellarm (9), wobei das Gelenk (11) einen mit seiner Achse in einer ersten Achsrichtung orientierten Gelenkbolzen (10), wenigstens ein zugehöriges, ein Schwenken des Gelenks (11) um die Achse des Gelenkbolzens (10) ermöglichendes Lager (15, 16) sowie eine Höhenverstelleinrichtung mit einem Verstellelement (18) an einem Teil des Gelenks für eine Relatiwerstellung zwischen dem Ausstellarm (9) und dem an diesem angelenkten Gehäuse (7', 8') in Richtung der Achse des Gelenkbolzens sowie wenigstens ein Sperr- und Fixierelement (30) zum Fixieren des Verstellelementes aufweist, **dadurch gekennzeichnet,**
**daß** das Verstellelement (18) zumindest in einem Teilabschnitt seines Umfangs eine von der Kreisform abweichende Außenkontur aufweist, und
**daß** das Fixierelement ein in dem Teil des Gelenks (11) vorgesehener Schieber (30) ist, der in einer das Verstellelement (18) verriegelnden ersten Stellung mit einem Schieberabschnitt gegen die von der Kreisform abweichende Außenkontur anliegt und aus dieser ersten Schieberstellung zur Freigabe des Verstellelementes (18) in eine Stellung bewegbar ist, in der der Schieberabschnitt von der Außenkontur des Verstelielementes (18) beabstandet ist.

2. Laufschuh nach Anspruch 1, **dadurch gekennzeichnet, daß** die Außenkontur des Verstellelementes (18) eine Sechskant-Außenkontur ist.

3. Laufschuh nach Anspruch 1 oder 2, **dadurch gekennzeichnet, daß** der Gelenkbolzen (10) in dem wenigstens einem Lager (15, 16) um den Verstellhub axial verschiebbar ist, und daß das an dem Gehäuse (7' 8') oder an dem Ausstellarm (9) vorgesehene Verstellelement (18) eine in der ersten Achsrichtung einstellbare Anlagefläche (19) bildet, die gegen eine Gegenfläche (27) an einem freien Ende des Gelenkbolzens (10) anliegt.

4. Laufschuh nach einem der vorhergehenden Ansprüche, **dadurch gekennzeichnet, daß** das Verstellelement ein Verstellbolzen (18) ist, der an wenigstens einem Teilabschnitt (18") seiner Länge mit einem Außengewinde (20) versehen ist und mit diesem in das Gewinde einer Gewindebohrung (23) am Gehäuse (7', 8') oder am Ausstellarm (9) eingreifend in der ersten Achsrichtung einstellbar ist.

5. Laufschuh nach einem der vorhergehenden Ansprüche, **dadurch gekennzeichnet, daß** der Gelenkbolzen (10) des wenigstens einen Gelenks (11) am Ausstellarm (9) befestigt ist und das Einstellelement (18) an dem Gehäuse (7', 8') vorgesehen ist.

6. Laufschuh nach einem der vorhergehenden Ansprüche, **dadurch gekennzeichnet, daß** das Verstellelement (18) eine konvex gekrümmte, vorzugsweise kugelkalottenartig gekrümmte Anlage- oder Lagerfläche (19) bildet.

7. Laufschuh nach einem der vorhergehenden Ansprüche, **dadurch gekennzeichnet, daß** die Gegenfläche (27) von einem am freien Ende des Gelenkbolzens (10) vorgesehenen, beispielsweise aus Kunststoff bestehenden Lagerelement (26) gebildet ist, welches aus einem Material besteht, das zusammen mit dem Material des Verstellelementes (18) bzw. der Anlagefläche (19) ein möglichst leichtgängiges und verschleißfreies Stützlager für das Verstellelement (18) bildet.

8. Laufschuh nach einem der vorhergehenden Ansprüche, **dadurch gekennzeichnet, daß** die Gegenfläche (27) in einer Ausnehmung oder Bohrung (25) am freien Ende des Gelenkbolzens (10) gebildet oder vorgesehen ist,
wobei das Verstellelement (18) beispielsweise mit einem in die Bohrung oder Öffnung (25) hineinreichenden Ende in dieser Bohrung axial gesichert ist.

9. Laufschuh nach einem der vorhergehenden Ansprüche, **dadurch gekennzeichnet, daß** das Verstellelement (18) einen Eingriff, beispielsweise einen Innensechskant (22) für ein bei der Höhenverstellung verwendetes Werkzeug (24) aufweist,
und/oder
daß bei Ausbildung des Verstellelementes als Verstell- oder Gewindebolzen (18) der Schieber (30) eine Öffnung (32) aufweist, die wenigstens einen ersten Abschnitt (32') mit kleinerem Querschnitt und einen zweiten Abschnitt (32") mit größerem Querschnitt besitzt, beispielsweise schlüssellochartig ausgeführt ist, und durch die der Verstellbolzen (18) mit seiner von der Kreisform abweichenden Außenkontur hindurchreicht, wobei der Querschnitt der Abschnitte (32', 32") so gewählt ist, daß bei von dem ersten Abschnitt (32') aufgenommenem Verstellbolzen (18) dieser gegen Verdrehen gesichert ist und bei von dem zweiten Abschnitt (32") aufgenommenem Verstellbolzen (18) ein Drehen dieses Bolzens möglich ist.

10. Laufschuh nach einem der vorhergehenden Ansprüche, **dadurch gekennzeichnet, daß** bei am Gehäuse (7', 8') vorgesehenem Verstellelement (18) der Sperrschieber (30) in einer Führung des Gehäuses (7', 8') verschiebbar geführt ist,
und/oder
daß bei am Ausstellarm (9) vorgesehenem Verstellelement der Sperrschieber (30) in einer Führung im Ausstellarm (9) geführt ist,
und/oder
daß der Sperrschieber (30) in einer zweiten Achsrichtung senkrecht zur ersten Achsrichtung ist.

## Claims

1. Running shoe of a parallel sliding fitting or tilt fitting for windows or French windows in a building, with a bearing element (7) that is affixed to a sash (5) and has a bearing element housing (7'), articulated on which, via at least one extension arm (9), is at least one running carriage housing (8') of a running carriage that has roller rail rollers (12), with at least one joint (11) for connecting one of the housings (7', 8') with the extension arm (9), wherein the joint (11) has a hinge bolt (10) oriented with its axis in a first axis direction, at least one corresponding bearing (15, 16) which enables the joint (11) to be pivoted around the axis of the hinge bolt (10), as well as a height-adjustment device with an adjustment element (18) on a part of the joint for relative adjustment, in the direction of the axis of the hinge bolt, between the extension arm (9) and the housing (7', 8') that is articulated on it, as well as at least one blocking and fixing element (30) for fixing the adjustment element,
**characterised in that**
the adjustment element (18), at least in a part-section of its circumference, has an outer contour that deviates from the circular shape, and
that the fixing element is a slide (30) which is provided **in that** part of the joint (11) which in a first position, that locks the adjustment element (18), rests with a slide section against the outer contour that deviates from the circular shape, and can be moved out of this first slide position to release the adjustment element (18), into a position in which the slide section lies at a distance from the outer contour of the adjustment element (18).

2. Running shoe in accordance with claim 1, **characterised in that** the outer contour of the adjustment element (18) is a hexagonal outer contour.

3. Running shoe in accordance with claim 1 or 2, **characterised in that** the hinge bolt (10) in the at least one bearing (15, 16) can be moved axially by the adjustment stroke, and that the adjustment element (18) that is provided on the housing (7', 8') or on the extension arm (9) forms a contact surface (19) which can be set in a first axis direction and which rests against a counterpart surface (27) on a free end of the hinge bolt (10).

4. Running shoe in accordance with one of the preceding claims, **characterised in that** the adjustment element is an adjustment bolt (18) which is equipped, on at least one part-section (18") of its length, with an outer screw thread (20), and which with this, can be adjusted in the first axis direction, engaging into the screw thread of a threaded hole (23) on the housing (7', 8') or on the extension arm (9).

5. Running shoe in accordance with one of the preceding claims, **characterised in that** the hinge bolt (10) of the at least one joint (11) is fastened to the extension arm (9), and the setting element (18) is provided on the housing (7', 8').

6. Running shoe in accordance with one of the preceding claims, **characterised in that** the adjustment element (18) forms a resting or bearing surface (19) that is curved in a convex manner, preferably curved in the manner of a universal ball joint.

7. Running shoe in accordance with one of the preceding claims, **characterised in that** the counterpart surface (27) is formed by a bearing element (26) which is provided on the free end of the hinge bolt (10) and is preferably of plastic, and which consists of a material which, together with the material of the adjustment element ( 18) or of the contact surface (19), forms a support bearing, as easy-running and wear-free as possible, for the adjustment element (18).

8. Running shoe in accordance with one of the preceding claims, **characterised in that** the counterpart surface (27) is formed or provided in a recess or drilled hole (25) at the free end of the hinge bolt (10), wherein the adjustment element (18) is axially secured in the drilled hole, for example with an end that extends into this drilled hole or opening (25).

9. Running shoe in accordance with one of the preceding claims, **characterised in that** the adjustment element (18) has a contact, for example a hexagon socket (22), for a tool (24) that is used in the height adjustment, and/or that where the adjustment element (18) is designed as an adjustment bolt or threaded bolt, the slide (30) has an opening (32) that has at least one first section (32') with a smaller cross-section and a second section (32") with a larger cross-section, and is for example designed in the manner of the keyhole, and through which the adjustment bolt (18) reaches through with its outer contour that deviates from the circular shape, wherein the cross-section of the sections (32', 32") is selected such that when the adjustment bolt (18) is received by the first section (32'), it is secured against turning, and when the adjustment bolt (18) is received by the second section (32"), it is possible to turn the bolt.

10. Running shoe in accordance with one of the preceding claims, **characterised in**
**that** in the case of the adjustment element (18) being provided on the housing (7', 8'), the blocking slide (30) is held in a guide of the housing (7', 8') such that it can be moved, and/or
**that** where the adjustment element is provided on the extension arm (9), the blocking slide (30) is held in a guide in the extension arm (9),
and/or
**that** the blocking slide (30) is in a second axis direction perpendicular to the first axis direction.

## Revendications

1. Chariot d'une ferrure coulissante ou basculante pour fenêtres de bâtiments ou portes-fenêtres de bâtiments, comprenant un élément de palier (7) fixé à un battant de fenêtre (5) avec un boîtier d'élément de palier (7'), sur lequel au moins un boîtier (8') d'un chariot présentant des galets (12) pour rail de roulement est articulé sur au moins un bras orientable (9), au moins une articulation (11) pour relier un des boîtiers (7', 8') au bras orientable (9), où l'articulation (11) présente une broche d'articulation (10) dont l'axe est orienté dans une première direction axiale, au moins un palier associé (15, 16) permettant un pivotement de l'articulation (11) autour de l'axe de la broche d'articulation (10) ainsi qu'un dispositif de réglage en hauteur avec un élément de réglage (18) sur une partie de l'articulation pour permettre un déplacement relatif entre le bras orientable (9) et le boîtier (7', 8') articulé sur celui-ci dans la direction de l'axe de la broche d'articulation ainsi qu'au moins un élément de verrouillage et de fixation (30) pour fixer l'élément de réglage, **caractérisé en ce que**
l'élément de réglage (18) présente, au moins dans une section partielle de sa périphérie, un contour externe s'écartant de la forme circulaire, et
l'élément de fixation est un curseur (30) aménagé dans la partie de l'articulation (11) qui, dans une première position verrouillant l'élément de réglage (18), s'applique par une section de curseur contre le contour externe s'écartant de la forme circulaire et peut être déplacée hors de cette première position pour libérer l'élément de réglage (18) jusque dans une position dans laquelle la section de curseur est écartée du contour externe de l'élément de réglage (18).

2. Chariot selon la revendication 1, **caractérisé en ce que** le contour externe de l'élément de réglage (18) est un contour externe hexagonal.

3. Chariot selon la revendication 1 ou 2, **caractérisé en ce que** la broche d'articulation (10) peut être soumis à un coulissement axial correspondant à la course de réglage dans le au moins un palier (15, 16) et **en ce que** l'élément de réglage (18) aménagé sur le boîtier (7', 8') ou sur le bras orientable (9) forme une surface d'appui (19) réglable dans la première direction axiale, qui s'appuie contre une surface antagoniste (27) à une extrémité libre de la broche d'articulation (10).

4. Chariot selon l'une quelconque des revendications précédentes, **caractérisé en ce que** l'élément de réglage est une broche de réglage (18), qui est pourvue, sur au moins une section partielle (18") de sa longueur, d'un filet externe (20) et peut être réglée avec celui-ci dans la première direction axiale en s'engageant dans le filet d'un perçage taraudé (23) sur le boîtier (7', 8') ou sur le bras orientable (9).

5. Chariot selon l'une quelconque des revendications précédentes, **caractérisé en ce que** la broche d'articulation (10) de la au moins une articulation (11) est fixée sur le bras orientable (9) et l'élément de réglage (18) est aménagé sur le boîtier (7', 8').

6. Chariot selon l'une quelconque des revendications précédentes, **caractérisé en ce que** l'élément de réglage (18) forme une surface d'appui ou de palier (19) à courbure convexe, de préférence à courbure en forme de calotte sphérique.

7. Chariot selon l'une quelconque des revendications précédentes, **caractérisé en ce que** la surface antagoniste (27) est formée par un élément de palier (26) aménagé sur l'extrémité libre de la broche d'articulation (10) et constitué, par exemple, de matériau plastique, ledit élément étant formé d'un matériau qui forme, conjointement avec le matériau de l'élément de réglage (18) ou de la surface d'appui (19), un palier d'appui le plus manoeuvrable possible et sans usure pour l'élément de réglage (18).

8. Chariot selon l'une quelconque des revendications précédentes, **caractérisé en ce que** la surface antagoniste (27) est formée ou prévue dans un évidement ou un perçage (25) à l'extrémité libre de la broche d'articulation (10), l'élément de réglage (18) étant fixé axialement dans le perçage, par exemple, avec une extrémité passant dans le perçage ou l'ouverture (25).

9. Chariot selon l'une quelconque des revendications précédentes, **caractérisé en ce que** l'élément de réglage (18) présente une prise, par exemple une vis à six pans creux (22) pour un outil (24) utilisé pour le réglage en hauteur, et/ou lorsque l'élément de réglage se présente sous la forme d'une broche de réglage ou d'une broche filetée (18), le curseur (30) présente une ouverture (32) qui possède au moins un premier segment (32') de plus petite section transversale et un second segment (32") de plus grande section transversale, par exemple conformé en trou de serrure, à travers lesquels passe la broche de réglage (18) avec son contour externe s'écartant de la forme circulaire, la section transversale des segments (32', 32") étant choisie de sorte que, lorsque la broche de réglage (18) est reçue par le premier segment (32'), elle soit empêchée de tourner et que, lorsque broche de réglage (18) est reçue par le second segment (32"), elle puisse tourner.

10. Chariot selon l'une quelconque des revendications précédentes, **caractérisé en ce que**, lorsque l'élément de réglage (18) est prévu sur le boîtier (7', 8'), le curseur de verrouillage (30) est guidé à coulissement dans une glissière du boîtier (7', 8'), et/ou
lorsque l'élément de réglage (18) est prévu sur le bras orientable (9), le curseur de verrouillage (30) est guidé à coulissement dans une glissière du bras orientable (9), et/ou
le curseur de verrouillage (30) est dans- une seconde direction axiale perpendiculaire à la première direction axiale.
